# EUROPÄISCHE PATENTSCHRIFT

(11) **EP 0 116 012 B1**
(45) Veröffentlichungstag und Bekanntmachung des Hinweises auf die Patenterteilung: **17.09.1986**
(21) Anmeldenummer: 84810015.2
(22) Anmeldetag: 09.01.1984
(51) Int. Cl.: A47K 3/00, A47K 3/17

(54) **Vorgefertigtes Sockelelement für Bade- und Dusch-Wannen**
Preformed base element for bath and shower tubs
Socle-élément préfabriqué pour baignoires et cuvettes de douches

(30) Priorität: 10.01.1983 CH 107/83
(43) Veröffentlichungstag der Anmeldung: 15.08.1984
(73) Patentinhaber: Gassmann, Alfred, CH-6044 Udligenswil (CH)
(72) Erfinder: Gassmann, Alfred, CH-6044 Udligenswil (CH)
(74) Vertreter: Engelhardt, Guido, Dipl.-Ing.

## Beschreibung

Die Erfindung betrifft ein vorgefertigtes Sockelelement nach dem Oberbegriff des Anspruchs 1.

Ein auf Füssen höhenverstellbares Sockelelement mit Schaumstoffisolation ist bekannt (DE-A-3 110 120), bei welchem man vier plattenartige Schaumstoffteile auf der Baustelle zusammensetzen muss und die Höhenverstellung der Füsse von unten und teilweise im Innern, unten, vornehmen muss. Erst hiernach kann ein Isolierteil-Boden eingesetzt werden. Es verbleibt um die Wanne ein grosser Lufthohlraum, was zumindest schalltechnisch nicht problemlos ist (Resonanzkasten). Der Rahmen muss von Fall zu Fall den Wannen angepasst und nachträglich zugeschnitten werden. Eine Montageöffnung für den Ablaufbereich ist auf der Baustelle zu schaffen, es ist dafür eine Öffnung in die Schaumstoffplatten zu schneiden. Eine konstruktive Lösung der Revisionsöffnung ist nicht gegeben, es bleibt offen, wie deren Zugänglichkeit bzw. Verschluss ausgebildet bzw. gewährleistet werden kann. Die Wannen müssen zusätzlich, d.h. vor dem Einlegen, mit einer Schallisolation versehen werden. Die Fliesen müssen auf den dafür ungünstigen Schaumstoffplatten - die keine haftungsverbessernde Oberflächenstrukturierung aufweisen - aufgeklebt werden. Ein Einbau in eine die Wanne an drei Seiten umfassende Nische ist sehr schwierig und bedingt grosse Abstände des Sockelelementes von wenigstens einer an einer Kurzseite befindlichen Nischenwand.

Aus einem einzigen Schaumstoffstück bestehende Sockel, welche der Wannenunterseite nachgebildet sein können, sind ebenfalls bekannt (DE-A-2 052 979). Ihr einziger Vorteil zur geschilderten, bekannten Ausführungsform ist das Entfallen des Zusammenbaus auf der Baustelle, während sie neben allen anderen Nachteilen auch noch den der durch Unterlagen und Keile vorzunehmenden Nivellierung aufweisen.

Durch die in diesen Sockelelementen fehlenden Metallteile können sie weder mechanisch verstellt werden, noch haben sie dadurch eine stützende Verfestigung. Die nur geschäumten Elemente können sich durch Materialschwund und Temperaturschwankungen verformen und sind dann zumindest auch in Bezug auf die Verfliesung problematisch. Durch fehlende Konstruktionsmerkmale ist eine Schallbrücke von der Wanne zum Boden gegeben. Auch eine aussen Hartschaum und innen Weichschaum aufweisende derartige Sockelausführung ändert an diesen Nachteilen nichts und bringt gegenteilig noch grössere Verzugs- und Verformungserscheinungen durch die ungleich schrumpfenden Schaumtypen.

Der Erfindung liegt die Aufgabe zugrunde, ein in Bezug auf die Wärme- und Schallisolation vorteilhaftes, vorfertigbares Sockelelement der eingangs genannten Art zu schaffen, das wirtschaftlich herstellbar und für jede Einbausituation leicht versetzbar ist. Es soll vielseitig anwendbar sowie leicht und dauerhaft mit Fliesen belegbar sein. Dabei sollen die Nachteile der bisherigen Konstruktionen vermieden, aber ihre Vorteile erhalten werden.

Zur Lösung dieser Aufgabe wird ein Sockelelement der im Anspruch 1 definierten Art vorgeschlagen.

Es ist dabei vorteilhafterweise eine teilweise Trennung der mechanischen, wärme- und schalltechnischen, sanitäranschlusstechnischen und fliesentechnischen Funktionen bei vollständiger gegenseitiger Integration im Sockelelement vollzogen.

Die Einstückigkeit der Schaumstoffisolation, Verbundplatten und Metallkonstruktion lässt deren Zusammenbau auf dem Bauplatz vermeiden.

Die wenigstens teilweise Nachbildung (Formschäumung) der Wannenunterseite, der Rundumabschluss von Mineralfaser-Verbundplatten und die strikte Trennung zwischen Wanne und Boden - rundum mit einem Zellkautschukprofil und Gummipuffer auf den mittragenden Füssen - bietet für thermische wie akustische Isolation beste Voraussetzungen.

Die äussere Belegung mit Verbundplatten schützt den Schaumstoff vor Beschädigung, vermeidet zusätzlich mit dem metallenen Verstell- und Stützgerüst eine Verformung der Elemente. Durch die mit einer Struktur optimierte Oberfläche wird die Belegung mit Fliesen und deren dauerhafte Verklebung begünstigt. Dabei kann die Verbundplatte auch bei der Herstellung als eine «verlorene Schalung» dienen, so dass Trennprobleme bei der Formschäumung wegfallen.

Bei einer z.B. vorzugsweise aus Hartschaum und Mineralfasern bestehenden Verbundplatte ist es dann besonders gut möglich, ein innenseitiges Eindringen und Durchdringen mit dem Isoliertschaumstoff zu erzielen, was eine hervorragende Verbindung und Stabilität sicherstellt und das Ganze verfestigt. Der innenliegende Mineralfaserteil kann bei der Formschäumung den Schäumdruck auffangen und durch die Rückstellmöglichkeit den Schaumschwund aufnehmen, ohne dass sich die Elementaussenflächen verformen.

Man kann auch einen relativ weichen Schaumstoff, bevorzugt ist ein Polyurethan-Pressschaum, verwenden, weil ja die mechanischen Eigenschaften durch die Verbundplattenverkleidung und die genannte Verbundbauweise einen weniger harten Schaumstoff zulassen.

Wenn man die Nivellierung in bevorzugter Weise durch von oben betätigbare Schraubenspindeln vornehmen kann, ist auch das Versetzen im Bau bequem und sicher sowie rasch durchführbar.

Wenn man die Füsse in Reibschalen am Boden abstützt, ist eine Selbstverstellung nicht zu befürchten, wenn die Nivellierung abgeschlossen ist.

Das integrierte, vorzugsweise metallene Stützgerüst, welches mit den Füssen verbunden werden kann und vorzugsweise zwischen Verbundplatte und Schaumstoff vorgesehen ist, kann im Verband mit den vorzugsweise metallenen, äusseren Schutzecken verschraubt oder verklebt werden.

Die formstabilisierenden Querträger können mit einer Thermoschnittform in die Verbundplatten eingelassen, d.h. eingeschoben, mit den Verbundplatten verschraubt oder verklebt werden. Ebenso ist eine Verbindung der Metallteile durch Verschweissung möglich. Der Verband dieser Verbindungen in einem Fertigelement bringt erst die nötige Stabilität.

Die Befestigung des Sockelelementes am Baukörper kann vorzugsweise an einem solchen Stützgerüst angreifen, was ebenso der Stabilität förderlich ist. Dazu kann man eine Anzahl Löcher in den entsprechenden Metallteilen, wie auch in den Profilstäben vorsehen, die durch den Schaumstoff und die Verbundplatten zugänglich und gegebenenfalls sichtbar sind.

Wenn eine Wanne in einer sie dreiseitig umgebenden Nische am Bau zu montieren ist, ist jene Ausführungsform der Erfindung besonders vorteilhaft, die einen Sockel- Hauptteil aufweist, der den Ablaufbereich der Wanne ganz (also nicht nur unten), d.h. auf allen drei Seiten und unten sowie auch oben, freilässt. Man kann dann diesen Sockel-Hauptteil, der die Füsse aufweist, entsprechend versetzen und am Baukörper befestigen, die Sanitärinstallation am Bau unbehindert vornehmen und einen Schirm (mit Revisionstüre) zum Schliessen der Lücke an der einen Längswand anbringen, wobei hier ein Traggerüst mit konstruktiv integrierter Revisionstüre besondere Vorteile zu bieten hat. Der vorzugsweise einen Metallrahmen aufweisende Schirm ist vorzugsweise mit der gleichen Verbundplatte belegt, so dass zum Verfliesen eine problemlose Oberfläche vorgesehen ist. Im Schirm soll ein entnehmbarer Verschluss als Sanitär-Revisionsöffnung vorgesehen sein, der auch mit der Verbundplatte verkleidet und mit Fliesen belegbar ist.

Der Hohlraum hinter dem Schirm kann mit einem Isoliermaterial (Mineralfaserstopfwolle) oder dergleichen ausgestopft werden, wobei nebst hervorragender Isolation und Vermeiden eines Resonanzraumes auch der Vorteil der Reparaturfreundlichkeit besteht.

Der Schirm kann so ausgestattet sein, dass er beidseitig verwendbar ist, was bei der bevorzugten Belegung von drei Seiten des Sockel-Hauptteiles mit Verbundplatten eine universelle Verwendung eines Sockelelementes für einen Wannentyp zulässt. Dabei kann man den Schirm auch so ausbilden, dass er den Abflussbereich auch auf zwei oder auf drei Seiten zu verkleiden erlaubt, wenn dies nötig sein sollte.

Anhand der rein schematischen Zeichnungen wird nachstehend eine Ausführungsform der Erfindung beispielsweise besprochen. Es zeigen:
Fig. 1 eine Seitenansicht eines erfindungsgemässen Sockelelementes in einer Tieflage,
Fig. 2 eine Seitenansicht dieses Sockelelementes in einer Hochlage (stärker ausgefahrene Füsse),
Fig. 3 eine Draufsicht nach Pfeil 111 in Fig. 1 und 2 auf das Sockelelement,
Fig. 4 einen mehrfach gebrochenen, vergrösserten Schnitt nach Linie IV-IV in Fig. 3 des Metallgerüstes, wobei die linke Seite einen in Tiefstellung und die rechte Seite einen in Hochstellung befindlichen Fuss darstellend gezeichnet ist,
Fig. 5 eine fragmentare Draufsicht auf das Metallgerüst,
Fig. 6 eine gegenüber den Fig. 1 und 2 vergrösserte Seitenansicht des Schildes und
Fig. 7 eine Ansicht des Schildes nach Pfeil VII in Fig. 6.

Das in Fig. 1 bis 3 abgebildete Sockelelement 1 (für eine Badewanne) besteht aus einem Hauptteil 2, welcher den Abflussbereich 3 freilässt, sowie aus einem am Hauptteil 2 befestigten Schild 4, welcher den Abflussbereich 3 einseitig abdeckt.

Der Schild könnte für andere Zwecke auch eine zweiseitige oder gar dreiseitige Abdeckung des Abflussbereiches bewirken, was leicht einzusehen ist und daher nicht weiter dargestellt oder besprochen zu werden braucht. Bei den heute üblichen, relativ kleinen Badezimmern wird man eine Badewanne vorzugsweise in einer sie auf drei Seiten umgebenden Bauwerksnische unterbringen. Daher ist auch das hier abgebildete Sockelelement 1 auf einen solchen Fall abgestimmt.

Der Hauptteil 2 weist innen eine einstückige Schaumstoffisolation 5, formgeschäumt genau auf das Wannenprofil, auf, welche der Unterseite der einzusetzenden (nicht dargestellten) Badewanne nachgebildet ist (mit Ausnahme des Abflussbereiches). Diese Schaumstoffisolation 5 ist aussen mit Hartschaum-Mineralfaser-Verbundplatten, durch in letztere eingedrungenen Schaumstoff fest verbunden, verkleidet. Diese Verkleidung kann vorzugsweise auch aus durchdringbaren Leichtbauplatten, z.B. Holzwoll-Zementplatten, gewöhnlichen Hartschaumplatten, mit oder ohne werkseitig aufgebrachtem Grundputzauftrag, bestehen, während es sich beim Schaumstoff um einen Polyurethanpressschaum mittlerer Härte handelt.

In der Schaumstoffisolation 5 eingebettet ist ein Metallgerüst 7 (Fig. 4 und 5), welches Füsse 8 umfasst, die in noch zu beschriebender Weise höhenverstellbar sind.

Ein Fuss 8 umfasst ein äusseres Führungsrohr 80 (Fig. 4 und 5), in welchem eine Gewindemutter 81 fest sitzt, in welcher der Gewindespindelteil 82 des Fusses 8 läuft, wobei durch das oben offene und vor dem Einlegen der Wanne mit einem Pilzpuffer abgedeckte Führungsrohr 80 der Fuss 8 mittels eines Schraubenziehers drehbar ist. Eine auf dem Boden B aufliegende Kunststoff-Reibschale 9 (Fig. 4) verhindert, dass die eingestellte Höhe sich ungewollt verändert. Die Reibschale 9 dient dabei als eine Drehsicherung.

Es ist leicht einzusehen, dass auf diese Weise die Höhenlage und Neigung des Sockels und somit der später in ihn einzusetzenden Badewanne leicht von oben einstellbar ist.

Nach dieser Höheneinstellung kann man mittels Schrauben, welche man durch in Fig. 4 ersichtliche Löcher 10 in die Mauer (Dübel) dreht, sicherfixieren.

Der Schild 4 kann entweder jetzt schon oder erst nach dem Einsetzen der Badewanne montiert werden, wobei er mittels der an seinen beiden Endseiten 40 (Fig. 6 und 7) vorgesehenen Knopflöcher 41 (Fig. 7) an Schrauben 70 des Metallgerüstes 7 eingehängt und verschraubt werden kann. Eine Revisionsöffnung 42 (Fig. 6 und 7) im Schild 4 ist durch einen von Druckknopfverschlüssen 43 gehaltenen Deckel 44 verschliessbar bzw. zu öffnen. Auch hier ist eine Verbundplatte 60 (Fig. 7) als äussere Verkleidung vorgesehen. So ist eine optimale Anpassung des Sockels 1 an die baulichen Gegebenheiten erzielbar, und durch die Montage- bzw. Revisionsöffnung 42 lässt sich der Abflussbereich 3 mit Isoliermaterial, z.B. Mineralfaserstopfwolle, ausstopfen, was eine optimierte Isolation bringt, die aber von Fall zu Fall bei evtl. nötiger Revision der Wanneninstallation wieder entfernt und dann wieder neu gestopft werden kann.

Die Funktion des Tragens und Isolierens erfüllt das Metallgerüst 7 mit seinen Füssen im Verein mit dem Isolierschaumstoff 5 und den Verbundplatten 6.

Die Funktion der Schallisolation erfüllt der Isolierschaumstoff 5 im Verein mit den ihn rundum umgebenden Mineralfaser -Verbundplatten, dem auf dem oberen Rand der Verbundplatten aufgeklebten Zellkautschukprofil sowie den schallbrückeverhindernden Pilzpuffer auf den Metallfussteilen und den Reibschalen.

Die Funktion des Schutzes und der Fliesenaufnahme erfüllen die auf der Aussenseite strukturierten Verbundplatten 6 und mit den Fussteilen 8 fest verbundenen Eckenschutzprofile.

Der Schild 4 vereinfacht dabei die Montage der Wanne und verschafft die Möglichkeit den Sockel in engster Passung in einer Gebäudenische unterzubringen.

So ist trotz einer Aufgabenteilung ein synergistischer Effekt erzielbar.

Der erfindungsgemässe Sockel lässt sich sehr einfach wirtschaftlich herstellen. Man legt in eine Stützform die mit den Metallbauteilen im voraus verbundenen Verbundplatten 6 ein. Als weitere Möglichkeit legt man in eine Stützform die Verbundplatten 6 ein und setzt aus Einzelstücken das Metallgerüst 7 zusammen, wobei man es leicht an den Verbundplatten 6 anheften und allenfalls seine Teile untereinander verkleben, vernieten, verschrauben, verschweissen oder sonst verbinden kann.

Nun setzt man eine abzubildende Wanne darüber und schäumt darunter aus, wobei der Schaumstoff auch in die mineralfaserbewerten Verbundplatten eindringt und alles formschlüssig verbindet. Die mit einem Trennmittel vorbehandelte Wanne lässt sich entfernen. Der Schild 4 ist aus Metallbauteilen und Verbundplatten einfach herzustellen, wobei Verkleben zu den bevorzugten Verbindungsarten zählt.

## Patentansprüche

1. Sockelelement für eine Bade- oder DuschWanne mit einem auf durch Gewinde höhenverstellbaren Füssen ruhenden, eine Schaumstoff- und Mineralfaserisolation und eine mit Fliesen belegbare Aussenfläche aufweisenden, an einem Baukörper befestigbaren Tragkörper zur Aufnahme der Wanne, dadurch gekennzeichnet, dass die einstückig vorgefertigte Schaumstoff-Mineralfaserisolation (5) innen wenigstens einem Teil der Wannenunterseite nachgebildet und aussen wenigstens teilweise mit einer saug- und durchdringungsfähigen, mehrschichtigen Verbundplatte (6) fest verkleidet ist.

2. Sockelelement nach Anspruch 1, dadurch gekennzeichnet, dass die, vorzugsweise aus Hartschaum und Mineralfasern bestehende Verbundplatte (6) auf ihrer Innenseite mindestens teilweise von der Schaumstoffisolationsmasse durchdrungen ist.

3. Sockelelement nach einem der Ansprüche 1 und 2, dadurch gekennzeichnet, dass die Schaumstoffisolation (5) aus einem Polyurethan-Pressschaum, vorzugsweise in Halbhartausführung, besteht.

4. Sockelelement nach einem der Ansprüche 1 bis 3, dadurch gekennzeichnet, dass jeder Fuss (8) durch eine von oben zugängliche Gewindespindel (82) höhenverstellbar ist.

5. Sockelelement nach einem der Ansprüche 1 bis 4, dadurch gekennzeichnet, dass jeder Fuss (8) in einer am Boden (B) abstützbaren Reibschale (9) sitzt.

6. Sockelelement nach einem der Ansprüche 1 bis 5, dadurch gekennzeichnet, dass ein vorzugsweise metallenes Stützgerüst (7) vorgesehen ist.

7. Sockelelement nach einem der Ansprüche 1 bis 6, dadurch gekennzeichnet, dass Befestigungsmittel (10) zur Befestigung an einem Baukörper vorgesehen sind, welche Befestigungsorgane vorzugsweise mit einem metallenen Traggerüst verbunden sind.

8. Sockelelement nach einem der Ansprüche 1 bis 7, dadurch gekennzeichnet, dass ein den grössten Teil einer Badewanne aufzunehmen bestimmter, auf den Füssen höhenverstellbarer Sockel-Hauptteil

(2) vorgesehen ist, welcher einen Ablaufbereich (3) der Wanne freilässt und der zur Befestigung eines den Ablaufbereich (3) wenigstens einseitig abdeckenden Schirmes (4) eingerichtet ist, wobei der mit einer gleichartigen Verbundplatte (60) belegte Schirm (4) vorzugsweise mit einer durch einen entnehmbaren Deckel (44) verschlossenen Installationsöffnung (42) versehen ist.

9. Sockelelement nach Anspruch 8, dadurch gekennzeichnet, dass der Sockel-Hauptteil (2) wenigstens an seinen beiden Längsseiten, an seiner dem Schirm (4) abgewandten Kurzseite und bodenseitig mit einer mehrschichtigen Verbundplatte (6) belegt ist.

10. Sockelelement nach Anspruch 8 oder 9, dadurch gekennzeichnet, dass der Schirm (4) als konstruktiv fertige Revisionsöffnung ausgebildet ist, eine Revisionstüre mit Druckknopfverschluss, eine verstellbare, metallene Abheberosette und einen Metallrahmen zur starren Befestigung am Sockel-Hauptteil (2) aufweist.

11. Sockelelement nach einem der Ansprüche 1 bis 10, dadurch gekennzeichnet, dass die mehrschichtigen Verbundplatten (6) an den Aussenecken mit vorzugsweise metallenen Eckverstärkungen versehen sind.

12. Sockelelement nach einem der Ansprüche 1 bis 11, dadurch gekennzeichnet, dass die mehrschichtigen Verbundplatten (6) aussen eine thermomechanisch angefertigte Oberflächenstrukturierung aufweisen.

## Claims

1. Preformed base element for a bath and shower tub having a supporting body to be mounted to the structure and carrying the tub, the supporting body further having threaded base feet adjustable in hight and having an outer surface to be covered by tiles and having an isolation consisting of sponge or mineral fiber material, characterized in that the sponge-mineral fiber isolation (5) prefabricated in one piece is shaped at its inner side at least partly according to the tub's bottom side's shape and is at its outside at least partly surrounded by a multilayered sandwich panel (6) being absorbent and having a consistency to be penetrated.

2. Base element of claim 1, characterized in that the sandwich panel (6) preferably made from hard sponge and mineral fiber on its inner side is penetrated by sponge isolation material.

3. Base element of one of the claims 1 and 2, characterized in that the sponge isolation (5) consists of a pressed preferably medium solid polyurethane sponge.

4. Base element of one of the claims 1 through 3, characterized in that each one of the feet (8) is adjustable in hight from above by means of a threaded spindle (82).

5. Base element of one of the claims 1 through 4, characterized in that each one of the feet (8) is standing in a rubbing shell (9).

6. Base element of one of the claims 1 through 5, characterised in that trestle (7) is provided made from metal.

7. Base element of one of the claims 1 through 6, characterized in that fastening means (10) are provided to be fastened to the structure, which fastening means are preferably fixed to a trestle made from metal.

8. Base element of one of the claims 1 through 7, characterized in that there is provided a main base part (2) taking over the bigger part of a bath tub and being adjustable in hight, which base part leaves free the drain area (3) of the bath tub and which base part is intended to fasten a lining (4) covering the drain area (3) at least at one side, whereby the lining (4) having a similar sandwich panel (60) has a mounting opening (42) closed by a removable cover (44).

9. Base element of one of the claims 1 through 8, characterized in that the base main part (2) at least at both of its longitudinal sides, at its short side remote from the lining (4) and at its bottom side carries a multilayered sandwich panel (6).

10. Base element of claim 8 or 9, characterized in thatthe lining (4) is designed as a prefabricated opening for inspection having an inspection door with a snap fastener closure, an adjustable lifting rosette made from metal and a metal frame to be mounted at the base main part (2).

11. Base element of one of the claims 1 through 10, characterized in that the multilayered sandwich panels (6) at their outer corners are provided with reinforcements preferably made from metal.

12. Base element of one of the claims 1 through 11, characterized in that the multilayered sandwich panels (6) have an outer surface design made in a thermomechanical process.

## Revendications

1. Elément de fondation pour une baignoire ou un bac-douche avec une isolation en fibre minérale et mousse alvéolaire reposant sur des pieds réglables en hauteur, grâce à leur filetage, et un élément- porteur, pour le support de la baignore, fixable à un corps présentant une surface extérieure pouvant être carrelée, ainsi désigné, de sorte que l'isolation en fibre minérale-mousse alvéolaire (5) préfabriquée en une seule pièce, imite à l'intérieur une partie du côté inférieur de la baignoire et est recouverte extérieurement, partiellement avec une plaque (6) à plusieurs couches absorbante et pénétrante.

2. Elément de fondation selon le droit 1, ainsi désigné, de sorte que la plaque (6) se composant, de préférence, de fibre minérale et de mousse rigide est pénétrée, au moins en partie, sur son côté intérieur, par la masse d'isolation de mousse rigide.

3. Elément de fondation d'après un des droits 1 et 2, ainsi désigné, de sorte que l'isolation en mousse rigide (5) se compose d'une mousse comprimée en polyuréthane, de préférence en version mi- dure.

4. Elément de fondation, selon un des droits 1 à 3, ainsi désigné, de sorte que chaque pied (8) est réglable en hauteur grâce à une broche filetée (82) accessible par le dessus.

5. Elément de fondation selon un des droits 1 à 4, ainsi désigné, de sorte que chaque pied (8) repose dans une cuvette de frottement (9) posable sur le sol (B).

6. Elément de fondation, selon un des droits 1 à 5, ainsi désigné, de sorte qu'il est prévu un cadre d'appui (7) de préférence métallique.

7. Elément de fondation, selon un des droits 1 à 6, ainsi désigné, de sorte que les moyens de fixation

(10) sont prévus pour la fixation à un corps, dont les organes de fixation sont reliés de préférence avec un cadre-support métallique.

8. Elément de fondation, selon un des droits 1 à 7, ainsi désigné, de sorte qu'il est prévu une partie principale du socle (2), réglable en hauteur sur les pieds, supportant la plus grande partie d'une baignoire, laissant libre une zone d'écoulement (3) de la baignoire et équipé pour la fixation d'un paravent recouvrant, au moins d'un côté la zone d'écoulement (3). Le paravent (4) garni d'une plaque (60) de même genre, de préférence avec une ouverture d'installation (42) fermée par un couvercle (44) pouvant être enlevé.

9. Elément de fondation, selon le droit 8, ainsi désigné, de sorte que la partie principale du socle (2) soit équipée, au moins sur deux côtés longitudinaux avec une plaque (6) à plusieurs couches, côté sol et sur son côté court, détourné du paravent (4).

10. Elément de fondation, selon les droits 8 ou 9, ainsi désigné, de sorte que le paravent (4) soit conçu comme orifice de révision, présente une porte de révision avec fermeture à bouton-poussoir, une rosette de levage métallique réglable et un cadre métallique pour la fixation rigide à la partie principale du socle (2).

11. Elément de fondation, selon un des droits 1 à 10, ainsi désigné, de sorte que les plaques à plusieurs couches (6) soient munies, sur les coins extérieurs avec des renforcements d'angle, de préférence métalliques.

12. Elément de fondation, selon un des droits 1 à 11, ainsi désigné, de sorte que les plaques à plusieurs couches (6) présentent, extérieurement une structure de surface finie, thermomécanique.
